# EUROPÄISCHE PATENTSCHRIFT

(11) **EP 3 924 605 B1**
(45) Veröffentlichungstag und Bekanntmachung des Hinweises auf die Patenterteilung: **08.03.2023**
(21) Anmeldenummer: 20703223.6
(22) Anmeldetag: 03.02.2020
(51) Int. Cl.: F01C 21/00, F01C 21/10, F04C 18/12, F04C 29/00, F04C 29/12

(54) **DREHKOLBENPUMPE MIT FILTER**
ROTARY PISTON PUMP HAVING A FILTER
POMPE À LOBES POURVUE D'UN FILTRE

(30) Priorität: 13.02.2019 DE 102019103577
(43) Veröffentlichungstag der Anmeldung: 22.12.2021
(73) Patentinhaber: Gebr. Becker GmbH, 42279 Wuppertal (DE)
(72) Erfinder: DIEDRICHSEN, Frank, 42117 Wuppertal (DE); KÜTHE-SCHLEIFENBAUM, Marcel, 42855 Remscheid (DE); WALLAT-THALER, Dirk, 58285 Gevelsberg (DE); WANIEK, Henryk, 42651 Solingen (DE)
(74) Vertreter: Müller, Enno
(86) Internationale Anmeldenummer: PCT/EP2020/052591
(87) Internationale Veröffentlichungsnummer: WO 2020/164943

(56) Entgegenhaltungen:
- DE-A1- 19 927 531

## Beschreibung

### Gebiet der Technik

Die Erfindung betrifft eine Drehkolbenpumpe nach den Merkmalen des Oberbegriffs des Anspruches 1.

### Stand der Technik

Drehkolbenpumpen, insbesondere Klauenpumpen sind bekannt. Es wird beispielsweise auf die WO 2016/034485 A2 verwiesen. Das Fördern eines Gases erfolgt durch zwei zusammenwirkende Drehkolben, die in üblicher Weise in entgegengesetzte Richtungen gedreht werden, wobei bei einer möglichen Klauenpumpe die Klauen eines Kolbens in Ausnehmungen des anderen Kolbens eingreifen.

In diesem Zusammenhang ist es weiter bekannt, in Gasströmungsrichtung vor dem Gehäuseeinlass eine Filtereinheit anzuordnen.

Aus der DE 19927531 A1 ist eine Drehkolbenpumpe bekannt, bei welcher der Luftweg unabänderlich durch einen Gaseinlass, der gesondert zu dem Gehäuseeinlass ausgebildet ist, vorgegeben ist.

### Zusammenfassung der Erfindung

Ausgehend von dem dargelegten Stand der Technik beschäftigt sich die Erfindung mit der Aufgabenstellung, eine vorteilhaft ausgebildete Drehkolbenpumpe anzugeben.

Diese Aufgabe ist beim Gegenstand des Anspruches 1 gelöst, wobei darauf abgestellt ist, dass eine modulare Bauweise gegeben ist, die einerseits eine Nutzung des integrierten Filterteils zur Reinigung des Gases vor Einströmung in eine Pumpkammer ermöglicht, wobei die Filteraufnahme mit einem Gaseinlass verbunden ist, der gesondert zu dem Gehäuseeinlass ausgebildet ist, und andererseits eine Kombination des nach Abnahme eines Deckelteils freiliegenden Gehäuseeinlasses mit einem Ansaugvorsatz, wobei in dieser Konfiguration der Gehäuseeinlass unmittelbar den Gaseinlass bildet.

Es ist so eine Lösung geschaffen, bezüglich der Anordnung und Ausbildung des Gaskanals zwischen Filterteil und Gehäuseeinlass, bei der der Gaskanal vollständig, gegebenenfalls aber auch nur teilweise, bezüglich seiner Längserstreckung und/oder seiner vertikalen Erstreckung - mit Bezug auf eine übliche Aufstellung der Drehkolbenpumpe - in die äußere Gerätekontur der Drehkolbenpumpe aufgenommen sein.

So kann der Gaskanal so ausgebildet und angeordnet sein, dass dieser nicht oder nicht wesentlich über die Gehäusekontur der Drehkolbenpumpe übersteht. Bei einer teilintegrierten Lösung ergibt sich beispielsweise mit Bezug auf einen Vertikalschnitt durch die Drehkolbenpumpe bei üblicher Aufstellung eine Erstreckung des Gaskanals sowohl außerhalb des sich beidseitig des Gaskanals weiter erstreckenden Pumpengehäuses als auch innerhalb desselben, entsprechend innerhalb der durch das Pumpengehäuse insgesamt aufgespannten Gehäusehülle.

Es kann hierdurch eine raumsparende Ausbildung einer Drehkolbenpumpe mit zumindest teilweise integriertem Gaskanal und/oder Filteraufnahme erreicht sein.

Auch die Filteraufnahme, insbesondere das hierin angeordnete Filterteil, kann gemäß den vorbeschriebenen Ausführungen teilweise oder auch vollständig integriert sein in die Außenkontur des Pumpengehäuses insgesamt.

Die Zugänglichkeit des Filterteils von einer Seitenfläche der Drehkolbenpumpe aus kann sich handhabungstechnisch als vorteilhaft erweisen.

Alternativ ist der Gehäuseeinlass nach Abnahme des Deckelteils freiliegend und mit dem Ansaugvorsatz kombiniert, der ohne Nutzung des Gaskanals und des in der Filteraufnahme angeordneten Filterteils den Gaseinlass dann bildet. Es ist eine Modulbauweise der Drehkolbenpumpe gegeben, die es erlaubt, diese unter Nutzung des gegebenenfalls teilweise integrierten Filterteils und des Gaskanals zu nutzen oder alternativ unter unmittelbarer Anordnung eines Ansaugvorsatzes an den Gehäuseeinlass, entsprechend unter Umgehung des pumpenseitigen Filterteils. Der Ansaugvorsatz kann hierbei einen externen Filter aufweisen oder zu diesem führen.

So ist die Filteraufnahme in einer Konfiguration mit dem Gaseinlass verbunden, der gesondert zu dem Gehäuseeinlass ausgebildet ist. Der Gehäuseeinlass kann entsprechend gemäß dieser Konfiguration über den Gaskanal und die Filteraufnahme mit dem gesonderten Gaseinlass verbunden sein. Das über den Gaseinlass angesaugte Gas wird so zwangsläufig durch die Filteraufnahme und somit durch das in der Filteraufnahme aufgenommene Filterteil geführt.

Die Filteraufnahme weist entsprechend bevorzugt einen Gaseinlass und einen Gasauslass auf.

Der Gaseinlass kann für eine Gaseinlassströmung ausgebildet sein, die gleichgerichtet sein kann zu einer Gasströmung des Gehäuseeinlasses. Die gleiche Richtung kann hierbei zumindest im Wesentlichen erreicht sein, so beispielsweise mit Bezug auf eine Definition der Richtung durch Angabe von Winkelgraden durch eine mögliche Abweichung von bis zu 5 oder 10 Grad, darüber hinaus bis hin zu beispielsweise 45 Grad. So kann sich weiter bei einem bevorzugten Gehäuseeinlass an der Gehäuseoberseite eine diesbezügliche Gasströmung im Gehäuseeinlass im Wesentlichen senkrecht zu einer Gehäuseoberfläche ergeben. Entsprechend kann auch die Richtung der Gaseinlassströmung gleichgerichtet und somit senkrecht gerichtet sein zu einer durch die Gehäuseoberseite gebildeten Ebene.

Das Filterteil kann ein Rundfilterteil sein, das im Wesentlichen von radial außen nach axial innen von dem zu filternden Gas durchströmbar sein kann. Es kann sich hierbei beispielsweise um eine ring- beziehungsweise zylinderförmige Filterpatrone handeln, weiter beispielsweise aufweisend einen gefalteten Filter, beispielsweise einen in Zickzackform gefalteten Filter aus einem Fasermedium oder dergleichen.

Auch kann das Rundfilterteil eine Längsachse aufweisen, wobei das gefilterte Gas im Wesentlichen in Richtung der Längsachse das Filterteil durchströmt, insbesondere in Richtung der Längsachse das Filterteil verlässt.

Gemäß einer möglichen Ausführungsform kann das gefilterte Gas in Strömungsrichtung des Gases nach dem Rundfilterteil unter Umlenkung um etwa 90° in den Gaskanal geleitet werden. Die diesbezügliche Strömungsrichtung des gefilterten Gases unmittelbar nach dem Rundfilterteil kann so beispielsweise entgegengerichtet sein der Strömungsrichtung der Gaseinlassströmung im Gaseinlass und/oder der Gasströmung im Gehäuseeinlass. So kann sich diesbezüglich eine Gasströmung unmittelbar nach Verlassen des Rundfilterteils in Richtung auf den Gaskanal im Wesentlichen senkrecht nach oben ergeben.

Der Gaskanal kann im Weiteren von dem gefilterten Gas nach der vorbeschriebenen ersten 90 Grad-Umlenkung mit einer weiteren 90 Grad-Umlenkung durchströmt sein. So kann die Gasströmung beispielsweise, wie auch bevorzugt, aus einer Strömungsrichtung senkrecht nach oben umgelenkt sein in eine bei üblicher Aufstellung der Drehkolbenpumpe im Wesentlichen horizontale Richtung in Richtung auf den Gehäuseeinlass.

Das gefilterte Gas kann darüber hinaus zur Bildung der Gasströmung des Gehäuseeinlasses einer weiteren Umlenkung um 90 Grad unterworfen sein, so beispielsweise einer Umlenkung aus einer im Wesentlichen horizontalen Strömungsrichtung in eine im Wesentlichen vertikal nach unten gerichtete Strömungsrichtung.

Im Sinne der Erfindung sind die vorbezeichneten 90 Grad-Umlenkungen auch dann gegeben, wenn diesbezüglich im Sinne einer Winkelangabe nicht zwingend ein rechter Winkel, entsprechend exakt 90 Grad, eingehalten ist. Vielmehr können diesbezüglich auch Umlenkungen in einem Winkelbereich von plus/minus 10 bis 20 Grad relativ zu den angegebenen 90 Grad gegeben sein.

Der Gaskanal kann zweiteilig gebildet sein, mit einer sich bezogen auf eine übliche Aufstellung der Drehkolbenpumpe horizontalen Trennebene. Im üblichen Betrieb der Drehkolbenpumpe, bei welchem Betrieb der Gaskanal im Sinne der Erfindung genutzt wird, ist die horizontale Trennebene bevorzugt gasdicht verschlossen.

Die horizontale Trennebene kann sich mit Bezug auf einen Vertikalschnitt durch die Drehkolbenpumpe in üblicher Aufstellung derselben unterhalb einer durch die umgebende Gehäuseoberfläche gegebenen Begrenzungsebene der Drehkolbenpumpe erstrecken, alternativ auch innerhalb dieser Ebene oder, wie darüber hinaus auch bevorzugt, oberhalb dieser Ebene, so dass diese Trennebene gegebenenfalls von außen zugänglich ist.

So können ein unterer Teil des Gaskanals in dem Gehäuse und ein oberer Teil durch das gesondert aufsetzbare Deckelteil ausgebildet sein. Das Deckelteil ist zur Bildung des Gaskanals auf dem unteren Teil aufsetzbar, insbesondere dichtend aufsetzbar.

Der Gehäuseeinlass kann bei einer derartigen Ausgestaltung im unteren Teil des Gaskanals münden, so dass nach Abnahme des Deckelteils der Gehäuseeinlass freiliegt. Darüber hinaus kann nach Abnahme des Deckelteils auch der Gasauslass freiliegen.

In weiterer Ausgestaltung sind zwei Filteraufnahmen mit je einem Filterteil vorgesehen. Bei einer solchen Ausgestaltung können beide Filterteile zwischen dem Gaseinlass und dem Gasauslass geschaltet sein, so dass beide Filterteile im Betrieb der Drehkolbenpumpe durchströmt werden. Bevorzugt sind diese beiden Filterteile strömungsmäßig in einer Parallelanordnung vorgesehen.

### Kurze Beschreibung der Zeichnungen

Nachstehend ist die Erfindung anhand der beigefügten Zeichnung erläutert, die aber lediglich Ausführungsbeispielen darstellt. Ein Teil, das nur bezogen auf eines der Ausführungsbeispiele erläutert ist und bei einem weiteren Ausführungsbeispiel aufgrund der dort herausgestellten Besonderheit nicht durch ein anderes Teil ersetzt ist, ist damit auch für dieses weitere Ausführungsbeispiel als jedenfalls mögliches vorhandenes Teil beschrieben. Die Zeichnung zeigt:
- Fig. 1: eine Drehkolbenpumpe der in Rede stehenden Art in perspektivischer Darstellung, die übliche Aufstellung betreffend;
- Fig. 2: eine der Figur 1 entsprechende Darstellung, jedoch nach Abnahme eines Deckelteils eines in das Gehäuse der Drehkolbenpumpe integrierten Gaskanals;
- Fig. 3: die Stirnansicht gegen die Drehkolbenpumpe gemäß Pfeil III in Figur 1;
- Fig. 4: eine schematische Schnittdarstellung durch die Drehkolbenpumpe gemäß der Schnittebene IV in Figur 1;
- Fig. 5: den schematischen Schnitt gemäß der Linie V-V in Figur 4;
- Fig. 6: den schematischen Schnitt gemäß der Linie VI-VI in Figur 4;
- Fig. 7: eine der Figur 4 entsprechende Darstellung, jedoch nach Abnahme des Deckelteils und nach unmittelbarem Ansetzen eines Ansaugvorsatzes an einen Gehäuseeinlass;
- Fig. 8: eine der Figur 1 entsprechende Darstellung, eine zweite Ausführungsform betreffend;
- Fig. 9: die Ausführungsform gemäß Figur 8 in einer partiell geschnittenen Perspektivdarstellung, betreffend den mit einem Ventil versehenen Gaskanal;
- Fig. 10: eine Schnittdarstellung gemäß Figur 4, betreffend eine weitere Ausführungsform mit einem Rückschlagventil;
- Fig. 11: eine der Figur 1 im Wesentlichen entsprechende perspektivische Darstellung einer Drehkolbenpumpe in einer weiteren Ausführungsform;
- Fig. 12: eine der Figur 2 entsprechende Darstellung, betreffend die Ausführungsform gemäß Figur 11;
- Fig. 13: die Ausführungsform gemäß Figur 11 in einer Schnittdarstellung;
- Fig. 14: eine der Figur 5 entsprechende Darstellung, betreffend die Ausführungsform gemäß Figur 11.

### Beschreibung der Ausführungsformen

Dargestellt und beschrieben ist, zunächst mit Bezug zu Figur 1, eine Drehkolbenpumpe 1, hier in Art einer Klauenpumpe, mit einem Gehäuse 2.

Das Gehäuse 2 weist bei einer üblichen Aufstellung, die in den zeichnerischen Darstellungen im Übrigen auch so gezeigt ist, eine Gehäuseoberseite 3 auf und eine senkrecht zu der Gehäuseoberseite 3 im Wesentlichen ausgerichtete Seite 4.

Das Gehäuse 2 formt insbesondere mit Bezug auf einen Vertikalschnitt gemäß Figur 4 eine äußere umlaufende Kontur K.

Wie insbesondere aus den schematischen Darstellungen in Figuren 3 und 4 zu erkennen, sind in einer Pumpkammer 5 zwei Drehkolben 6 angeordnet. Diese drehen jeweils um eine Welle 7, deren geometrische Drehachsen x gleichgerichtet, parallel zueinander und in der üblichen Aufstellung in einer Horizontalebene verlaufen.

In der dargestellten Ausführungsform der Drehkolbenpumpe 1 als Klauenpumpe greifen jeweils zwei Klauen 8 eines Drehkolbens 6 in Ausnehmungen 9 des anderen Drehkolbens 6, dies bei zueinander entgegengesetzter Drehrichtung r der beiden Drehkolben 6.

Angetrieben werden die Drehkolben 6 beispielsweise durch einen unmittelbar an dem Gehäuse 2 angeordneten Motor 10, insbesondere Elektromotor.

Die Pumpkammer 5 verfügt über einen Gehäuseeinlass 11 und einen Kammerauslass 12.

Der Gehäuseeinlass 11 ist bei üblicher Aufstellung der Drehkolbenpumpe 1 gemäß Figur 1 zugeordnet der Gehäuseoberseite 3.

Ebenfalls zugeordnet der Gehäuseoberseite 3 kann, wie auch bevorzugt, ein Gaskanal 13 vorgesehen sein, der sich quer zur Ausrichtung der Drehachsen x der Drehkolben 6 erstrecken kann. Insbesondere führt der Gaskanal 13 im Wesentlichen von dem Gehäuseeinlass 11 in Richtung zur Seite 4 des Gehäuses 2.

Der Gehäuseeinlass 11 mündet bodenseitig in den Gaskanal 13.

Der Gaskanal 13 ist im Wesentlichen integriert in das Gehäuse 2, kann dabei, gemäß den dargestellten Ausführungsformen, nach oben über die Kontur K des Gehäuses 2 und somit nach oben über die den Gaskanal 13 umgebende Gehäuseoberseite 3 hinausragen.

In den dargestellten Ausführungsbeispielen erstreckt sich der Gaskanal 13 bezüglich seiner senkrecht zur Längserstreckung betrachteten Höhe h zu einem größeren Teil, beispielsweise zwei Drittel dieser Höhe h, unterhalb der Kontur K und somit vollständig innerhalb des Gehäuses 2, und mit einem kleineren Anteil, beispielsweise einem Drittel der Höhe h, oberhalb der Kontur K.

Der Boden 14 und/oder die den Gaskanal 13 im Wesentlichen seitlich begrenzenden Kanalwände 15 können Teil des Gehäuses 2 sein. So können diese materialeinheitlich und gegebenenfalls einteilig mit dem Gehäuse 2 ausgebildet sein.

Auf der Seite 4, die in dem dargestellten Ausführungsbeispiel im Wesentlichen einer Längsseite der Drehkolbenpumpe 1 insgesamt entspricht, können gemäß den beispielsweise in den Figuren 1 bis 8 dargestellten Ausführungsformen zwei Filteraufnahmen 16 vorgesehen sein, zur Aufnahme jeweils eines Filterteils 17. Die Darstellungen in den Figuren 11 bis 13 zeigen eine Ausführungsform mit nur einem Filterteil 17.

Jede Filteraufnahme 16 formt zunächst und im Wesentlichen ein Aufnahmegehäuse, welches insgesamt Bestandteil des Pumpengehäuses 2 sein kann.

Das Filterteil 17 kann, wie auch dargestellt, ein Rundfilterteil 18 sein mit einer zentralen geometrischen Achse y, die quer ausgerichtet sein kann zu den Drehachsen x der Drehkolben 6 (vergleiche hierzu auch Figur 4).

Ein jedes Filterteil 17 kann in Art einer Filterpatrone geformt sein, beispielsweise aufweisend ein in Zickzackform gefaltetes Filterelement 19.

Auch die Filterteile 17 können, wie auch dargestellt, teilweise integriert in die Gehäusekontur angeordnet sein, so dass sich ein solches Filterteil 17 mit Bezug auf dessen in Achsrichtung betrachtete Tiefe t innerhalb der Gehäusekontur K und mit einem weiteren Teil außerhalb der Gehäusekontur K erstrecken kann. Diese Teilintegration kann sich nach außen auch zeigen durch eine entsprechende Ausgestaltung der diesbezüglichen Filteraufnahme 16, die gemäß dem dargestellten Ausführungsbeispiel gegenüber der Oberfläche der Gehäuseseite 4 etwa um das halbe Tiefenmaß t des Filterteils 17 hinausragt.

Die jeweilige Filteraufnahme 16 ist ausgelegt zur radialen Anströmung des in der Filteraufnahme 16 aufgenommenen Filterteils 17. Es ergibt sich etwa ein vollständig das Filterteil 17 umfassender Anström-Ringraum 20 zwischen einer umlaufenden Außenkontur des Filterteils 17 und einer Innenwandung 21 der Filteraufnahme 16 (vergleiche Figuren 5 oder 14).

Auslassseitig ist die Filteraufnahme 16 und somit das hierin aufgenommene Filterteil 17 angeschlossen an einen Abströmkanal 22. Dieser kann sich, wie auch dargestellt, bei üblicher Aufstellung der Drehkolbenpumpe 1 vollständig innerhalb des Gehäuses 2 in vertikaler Richtung erstrecken. Der Abströmkanal 22 mündet zugeordnet der Gehäuseoberseite 3 in den Gaskanal 13.

Der Abströmkanal 22 kann darüber hinaus im Wesentlichen gleichgerichtet ausgerichtet verlaufen wie der Gehäuseeinlass 11 der Pumpkammer 5.

Der Abströmkanal 22 der einen Filteraufnahme 16 beziehungsweise die Abströmkanäle 22 beider Filteraufnahmen 16 beziehungsweise beider Filterteile 17 treten im Bereich einer Abströmöffnung 23 in den Gaskanal 13 ein, wozu der Gaskanal 13 bei einer Zweifach-Anordnung von Filterteilen 17 zur Verbindung beider Abströmöffnungen 23 einen gegenüber dem zu dem Gehäuseeinlass 11 führenden Abschnitt 24 um etwa 90 Grad mit Bezug auf eine Draufsicht auf die Gehäuseoberseite 3 abgewinkelten Abschnitt 25 aufweist. Dieser Abschnitt 25 kann, wie auch bevorzugt, die gleiche Höhe h aufweisen wie der zu dem Gehäuseeinlass 11 führende Abschnitt 24. Auch können die Abschnitte 24 und 25 über denselben Boden 14 verfügen, wie auch über dieselbe, bevorzugt umlaufende Kanalwand 15 (vergleiche Figur 2).

Benachbart, aber durch eine Trennwand 26 strömungsdicht getrennt zu den Abströmöffnungen 23 kann zugeordnet jeder Filteraufnahme 16 eine Einströmöffnung 27 vorgesehen sein, die in den jeweiligen Anström-Ringraum 20 mündet.

Sind zwei Filterteile vorgesehen, so können beide Einströmöffnungen 27 über einen Verteilerkanal 28 strömungsmäßig miteinander verbunden sein. Dabei kann in den Verteilerkanal 28 bevorzugt ein zentraler, nach außen geführter Gaseinlass 29 münden.

Bei einer Ein-Filterlösung kann der Gaseinlass 29 benachbart zu der Einströmöffnung 27 vorgesehen sein, verbunden über einen Durchbruch 37 in einer den Gaseinlass 29 zur Abströmöffnung trennenden Wand 38.

Bezogen auf eine übliche Aufstellung der Drehkolbenpumpe kann sich eine Zweiteiligkeit des Gaskanals 13 und darüber hinaus bevorzugt auch des die Abström- und Einströmöffnungen aufweisenden Abschnitts 25 ergeben, mit einer horizontalen Trennebene T. Diese ergibt sich im Bereich einer Auflageebene eines Deckelteiles 30 auf der im üblichen Aufstellzustand nach oben weisenden Stirnfläche der umlaufenden Kanalwand 15.

Das Deckelteil 30 ist bevorzugt strömungsdicht auf der Kanalwand 15 anordbar, beispielsweise durch eine, wie auch dargestellt, vorgesehene Verschraubung.

Das Deckelteil 30 liegt in der Verschlussstellung bevorzugt auch dichtend auf der Trennwand 26 auf, überfängt hierbei bevorzugt sowohl den Abschnitt 24 als auch den Abschnitt 25. Alternativ zu der einteiligen Ausgestaltung des Deckelteils 30 kann dieser auch mehrteilig ausgebildet sein, so beispielsweise aufweisend einen Deckelteilabschnitt allein für den Abschnitt 24.

Der Gaseinlass 29 kann, wie auch bevorzugt, in Form eines entsprechenden Durchbruches in dem Deckelteil 30 vorgesehen sein, welcher Durchbruch gemäß den dargestellten Ausführungsbeispielen durch einen kaminartigen Aufbau 31 auf dem Deckelteil 30 in eine Abstandsebene zur Gehäuseoberseite 3 versetzt sein kann.

Der Aufbau 31 kann über Befestigungsmittel 32 verfügen, über welche an dem Aufbau 31 und somit an dem Gaseinlass 29 beispielsweise ein Ansaugvorsatz oder dergleichen angeordnet werden kann.

Jedes Filterteil 17 ist über eine entfernbare Abdeckung 33 der Filteraufnahme 16 von der Gehäuseseite 4 aus beispielsweise zu Wartungszwecken zugänglich. Diese Abdeckung 33 kann transparent ausgebildet sein, so dass sich auch bei angeordneter Abdeckung 33 der Verschmutzungszustand des dahinter angeordneten Filterteiles 17 erkennen lassen kann.

Der Gaseinlass 29 ist für eine Gaseinlassströmung a ausgebildet, die bevorzugt gleichgerichtet ist zu der Gasströmung b des Gehäuseeinlasses 11. So sind in einer bevorzugten Ausgestaltung beide Strömungen a und b senkrecht gerichtet zu der Gehäuseoberseite 3 mit einer Strömungsrichtung in üblicher Aufstellung der Drehkolbenpumpe 1 von oben nach unten.

Das durch den Gaseinlass 29 einströmende Gas verteilt sich nach Durchsatz durch den Gaseinlass 29 über den Verteilkanal 28 und Durchströmen der Einströmöffnungen 27 auf die beiden Filteraufnahmen 16, wobei im Bereich der Filteraufnahmen 16 das jeweilige Filterteil 17 beziehungsweise das Rundfilterteil 18 im Wesentlichen von radial außen nach radial innen von dem zu filternden Gas durchströmt wird. Das Gas strömt hierbei weiter in Richtung auf den jeweiligen Gasauslass 34 tendenziell in Richtung der Achse y.

In Strömungsrichtung c des Gases betrachtet nach dem Filterteil 17 wird das gefilterte Gas im Bereich des Gasauslasses 34 über eine erste 90°-Umlenkung U1 durch den Abströmkanal 22 und durch die Abströmöffnung 23 in den Gaskanal 13 geleitet. Die diesbezügliche Strömungsrichtung innerhalb des Abströmkanals 22 in Richtung auf den Gaskanal 13 kann, wie auch bevorzugt, entgegengerichtet sein zu den Gasströmungen a und b im Bereich des Gaseinlasses 29 und des Gehäuseeinlasses 11.

Der Gaskanal 13 wird hiernach mit einer weiteren 90°-Umlenkung U2 durchströmt, so dass sich innerhalb des Gaskanals 13 eine Gasströmung im Wesentlichen in Horizontalrichtung ergibt.

Zur Bildung der Gasströmung b in dem Gehäuseeinlass 11 wird das gefilterte Gas zum Ende der Durchströmung des Gaskanals 13 einer weiteren, dritten 90°-Umlenkung U3 unterworfen (vergleiche Figur 4).

Es kann eine modulare Bauweise geschaffen sein, die die Nutzung der integrierten Filterteile 17 zur Reinigung des Gases vor Einströmen in die Pumpkammer 5 ermöglicht. Darüber hinaus kann zufolge Entfernen des Deckelteils 30 der Gehäuseeinlass 11 freigelegt werden, beispielsweise zum unmittelbaren Ansetzen eines Ansaugvorsatzes 35, so dass die Drehkolbenpumpe 1 ohne Nutzung des Gaskanals 13 und ohne der in den Filteraufnahmen 16 angeordneten Filterteile 17 genutzt werden kann. Der Gehäuseeinlass 11 bildet in dieser Konfiguration unmittelbar den Gaseinlass (vergleiche Figur 7).

Gemäß der Ausführungsform in den Figuren 8 und 9 kann darüber hinaus beispielsweise an dem Deckelteil 30 ein Ventil 36 angeordnet sein, aufweisend eine Leitungsverbindung zum zu den Einströmöffnungen 27 führenden Verteilerkanal 28 in Strömungsrichtung c vor den Filterteilen 17. Ein solches Ventil 36 ist entsprechend in Strömungsrichtung geschaltet zwischen dem Gaseinlass 29 und den Filterteilen 17 und öffnet beispielsweise bei einem nicht ordnungsgemäßen Betrieb.

Wie in der weiteren Ausführungsform in Figur 10 dargestellt, kann insbesondere im Bereich des Gehäuseeinlasses 11 ein Rückschlagventil 39 vorgesehen sein, mit einem schirmförmigen Ventilkörper 41, der in einer wie auch dargestellten Ventilverschlussstellung mit einem umlaufenden, dichtlippenartigen Dichtrand dichtend gegen einen Ventilsitz 40 wirkt. Dabei kann, wie bevorzugt, der Ventilkörper 41 beispielsweise unter Federkraftbeaufschlagung in den Ventilsitz 40 gedrängt sein. Der Gehäuseeinlass 11 ist in dieser Stellung geschlossen.

Erst mit Einschalten der Drehkolbenpumpe 1 und damit einhergehendem Aufbau einer Gasströmung wird der Ventilkörper 41 entgegen der Rückstellkraft der gegebenenfalls vorgesehenen Feder vom Ventilsitz 40 abgehoben und der Gehäuseeinlass 11 geöffnet (siehe strichpunktierte Darstellung in Figur 10).

Bei einem Abstellen der Drehkolbenpumpe 1 fällt das Rückschlagventil 39 selbsttätig in die Schließstellung.

**Liste der Bezugszeichen**

| | | | |
|---|---|---|---|
| 1 | Drehkolbenpumpe | 28 | Verteilerkanal |
| 2 | Gehäuse | 29 | Gaseinlass |
| 3 | Gehäuseoberseite | 30 | Deckelteil |
| 4 | Seite | 31 | Aufbau |
| 5 | Pumpkammer | 32 | Befestigungsmittel |
| 6 | Drehkolben | 33 | Abdeckung |
| 7 | Welle | 34 | Gasauslass |
| 8 | Klaue | 35 | Ansaugvorsatz |
| 9 | Ausnehmung | 36 | Ventil |
| 10 | Motor | 37 | Durchbruch |
| 11 | Gehäuseeinlass | 38 | Wand |
| 12 | Kammerauslass | 39 | Rückschlagventil |
| 13 | Gaskanal | 40 | Ventilsitz |
| 14 | Boden | 41 | Ventilkörper |
| 15 | Kanalwand | a | Gaseinlassströmung |
| 16 | Filteraufnahme | b | Gasströmung |
| 17 | Filterteil | c | Strömungsrichtung |
| 18 | Rundfilterteil | h | Höhe |
| 19 | Filterelement | r | Drehrichtung |
| 20 | Anström-Ringraum | t | Tiefe |
| 21 | Innenwand | x | Drehachse |
| 22 | Abströmkanal | y | Achse |
| 23 | Abströmöffnung | K | Kontur |
| 24 | Abschnitt | T | Trennebene |
| 25 | Abschnitt | U₁ | erste 90°-Umlenkung |
| 26 | Trennwand | U₂ | zweite 90°-Umlenkung |
| 27 | Einströmöffnung | U₃ | dritte 90°-Umlenkung |

## Patentansprüche

1. Drehkolbenpumpe (1), insbesondere Klauenpumpe, mit einem Gehäuse (2), das auf einer Gehäuseoberseite (3) einen Gehäuseeinlass (11) aufweist, wobei der Gehäuseeinlass (11) mit einem in das Gehäuse (2) integrierten, sich quer zu einer Drehachse (x) des Kolbens (6) erstreckenden Gaskanal (13) verbunden ist, der mit einem Gasauslass (34) eines in einer Filteraufnahme (16) angeordneten Filterteils (17) eine Strömungsverbindung schafft, wobei weiter das Filterteil (17), beispielsweise zu Wartungszwecken, im Einbauzustand von einer Seite (4) senkrecht zu der Gehäuseoberseite (3) zugänglich ist, **dadurch gekennzeichnet, dass** eine modulare Bauweise gegeben ist, die einerseits eine Nutzung des integrierten Filterteils (17) zur Reinigung des Gases vor Einströmung in eine Pumpkammer (5) ermöglicht, wobei die Filteraufnahme (16) mit einem Gaseinlass (29) verbunden ist, der gesondert zu dem Gehäuseeinlass (11) ausgebildet ist, und andererseits eine Kombination des nach Abnahme eines Deckelteils (30) freiliegenden Gehäuseeinlasses (11) mit einem Ansaugvorsatz (35), wobei in dieser Konfiguration der Gehäuseeinlass (11) unmittelbar den Gaseinlass bildet.

2. Drehkolbenpumpe nach Anspruch 1, **dadurch gekennzeichnet, dass** der Gaseinlass (29) für eine Gaseinlassströmung (a) ausgebildet ist, die gleichgerichtet ist zu einer Gasströmung (b) des Gehäuseeinlasses (11).

3. Drehkolbenpumpe nach einem der vorhergehenden Ansprüche, **dadurch gekennzeichnet, dass** das Filterteil (17) ein Rundfilterteil (18) ist, das von radial außen nach axial innen von dem zu filternden Gas durchströmbar ist.

4. Drehkolbenpumpe nach einem der vorhergehenden Ansprüche, **dadurch gekennzeichnet, dass** das gefilterte Gas in Strömungsrichtung (c) des Gases nach dem Filterteil (17) unter Umlenkung um etwa 90° in den Gaskanal (13) geleitet wird.

5. Drehkolbenpumpe nach Anspruch 4, **dadurch gekennzeichnet, dass** der Gaskanal (13) von dem gefilterten Gas nach der ersten 90°-Umlenkung (U₁) mit einer weiteren 90°-Umlenkung (U₂) durchströmt ist.

6. Drehkolbenpumpe nach Anspruch 5, **dadurch gekennzeichnet, dass** das gefilterte Gas zur Bildung der Gasströmung (b) des Gehäuseeinlasses (11) einer weiteren Umlenkung (U₃) um 90° unterworfen ist.

7. Drehkolbenpumpe nach einem der vorhergehenden Ansprüche, **dadurch gekennzeichnet, dass** der Gaskanal (13) zweiteilig gebildet ist, mit einer sich bezogen auf eine übliche Aufstellung der Drehkolbenpumpe (1) horizontalen Trennebene (T).

8. Drehkolbenpumpe nach Anspruch 7, **dadurch gekennzeichnet, dass** ein unterer Teil des Gaskanals (13) in dem Gehäuse (2) ausgebildet ist und ein oberer Teil durch ein gesondert aufsetzbares Deckelteil (30) ausgebildet ist.

9. Drehkolbenpumpe nach Anspruch 8, **dadurch gekennzeichnet, dass** nach Abnahme des Deckelteils (30) der Gehäuseeinlass (11) freiliegt.

10. Drehkolbenpumpe nach einem der vorhergehenden Ansprüche, **dadurch gekennzeichnet, dass** zwei Filteraufnahmen (16) mit je einem Filterteil (17) vorgesehen sind.

## Claims

1. A rotary piston pump (1), in particular claw pump, comprising a housing (2) which has a housing inlet (11) on a housing upper side (3), wherein the housing inlet (11) is connected to a gas channel (13) that is integrated into the housing (2) and extends transversely to a rotational axis (x) of the piston (6), which gas channel creates a flow connection to a gas outlet (34) of a filter part (17) arranged in a filter receptacle (16), wherein furthermore, in the installed state, the filter part (17) is accessible from a side (4) perpendicular to the housing top side (3), for maintenance purposes, for example, **characterized in that** a modular design is provided, which, on the one hand, allows using the integrated filter part (17) for cleaning the gas before it flows into a pump chamber (5), wherein the filter receptacle (16) is connected to a gas inlet (29) which is formed separately from the housing inlet (11), and, on the other hand, allows a combination of the housing inlet (11), which is exposed after removal of a lid part (30), with a suction attachment (35), wherein in this configuration, the housing inlet (11) directly forms the gas inlet.

2. The rotary piston pump according to claim 1, **characterized in that** the gas inlet (29) is formed for a gas inlet flow (a) that flows in the same direction as a gas flow (b) of the housing inlet (11).

3. The rotary piston pump according to any one of the preceding claims, **characterized in that** the filter part (17) is a round filter part (18) through which the gas to be filtered can flow from radially outside to axially inside.

4. The rotary piston pump according to any one of the preceding claims, **characterized in that** downstream of the filter part (17) in the flow direction (c) of the gas, the filtered gas is directed into the gas channel (13) by being deflected by approximately 90°.

5. The rotary piston pump according to claim 4, **characterized in that** after the first 90° deflection (U₁), the filtered gas flows through the gas channel (13) with a further 90° deflection (U₂).

6. The rotary piston pump according to claim 5, **characterized in that** the filtered gas is subjected to a further 90° deflection (U₃) to form the gas flow (b) of the housing inlet (11).

7. The rotary piston pump according to any one of the preceding claims, **characterized in that** the gas channel (13) is formed in two parts, with a parting plane (T) that is horizontal with respect to a customary placement of the rotary piston pump (1).

8. The rotary piston pump according to claim 7, **characterized in that** a lower part of the gas channel (13) is formed in the housing (2), and an upper part is formed by a separately attachable lid part (30) .

9. The rotary piston pump according to claim 8, **characterized in that** after removal of the lid part (30), the housing inlet (11) is exposed.

10. The rotary piston pump according to any one of the preceding claims, **characterized in that** two filter receptacles (16), each having one filter part (17), are provided.

## Revendications

1. Pompe à piston rotatif (1), en particulier pompe à griffes, avec un boîtier (2) qui présente une entrée de boîtier (11) sur une face supérieure de boîtier (3), l'entrée de boîtier (11) étant reliée à un canal de gaz (13) intégré dans le boîtier (2) et s'étendant transversalement à un axe de rotation (x) du piston (6), qui crée une liaison d'écoulement avec une sortie de gaz (34) d'une partie de filtre (17) disposée dans un logement de filtre (16), la partie de filtre (17) étant en outre accessible, par exemple à des fins de maintenance, à l'état monté, depuis un côté (4) perpendiculaire à la face supérieure (3) du boîtier, **caractérisé en ce qu'**une construction modulaire est donnée, qui permet d'une part une utilisation de la partie de filtre intégrée (17) pour le nettoyage du gaz avant l'afflux dans une chambre de pompage (5), le logement de filtre (16) étant relié à une entrée de gaz (29) qui est réalisée séparément de l'entrée de boîtier (11), et d'autre part une combinaison de l'entrée de boîtier (11) dégagée après enlèvement d'une partie de couvercle (30) avec un adaptateur d'aspiration (35), l'entrée de boîtier (11) formant directement l'entrée de gaz dans cette configuration.

2. Pompe à piston rotatif selon la revendication 1, **caractérisée en ce que** l'entrée de gaz (29) est conçue pour un écoulement d'entrée de gaz (a) qui est de même sens qu'un écoulement de gaz (b) de l'entrée de boîtier (11).

3. Pompe à piston rotatif selon l'une des revendications précédentes, **caractérisée en ce que** la partie de filtre (17) est une partie filtrante ronde (18) qui peut être traversée par le gaz à filtrer de l'extérieur radialement vers l'intérieur axialement.

4. Pompe à piston rotatif selon l'une des revendications précédentes, **caractérisée en ce que** le gaz filtré est dirigé dans le sens d'écoulement (c) du gaz en aval de la partie de filtre (17) en étant dévié d'environ 90° dans le canal de gaz (13).

5. Pompe à piston rotatif selon la revendication 4, **caractérisée en ce que** le canal de gaz (13) est traversé par le gaz filtré après la première déviation de 90° (U₁) avec une autre déviation de 90° (U₂).

6. Pompe à piston rotatif selon la revendication 5, **caractérisée en ce que** le gaz filtré est soumis à une déviation supplémentaire (U₃) de 90° pour former le flux de gaz (b) de l'entrée du boîtier (11).

7. Pompe à piston rotatif selon l'une des revendications précédentes, **caractérisée en ce que** le canal de gaz (13) est formé en deux parties, avec un plan de séparation (T) horizontal par rapport à une installation habituelle de la pompe à piston rotatif (1).

8. Pompe à piston rotatif selon la revendication 7, **caractérisée en ce qu'**une partie inférieure du canal de gaz (13) est formée dans le boîtier (2) et une partie supérieure est formée par une partie de couvercle (30) pouvant être posée séparément.

9. Pompe à piston rotatif selon la revendication 8, **caractérisée en ce qu'**après le retrait de la partie de couvercle (30), l'entrée de boîtier (11) est dégagée.

10. Pompe à piston rotatif selon l'une des revendications précédentes, **caractérisée en ce qu'**il est prévu deux logements de filtre (16) avec chacun une partie de filtre (17).
